# EUROPÄISCHE PATENTSCHRIFT

(11) **EP 1 106 086 B1**
(45) Veröffentlichungstag und Bekanntmachung des Hinweises auf die Patenterteilung: **24.05.2006**
(21) Anmeldenummer: 00119700.3
(22) Anmeldetag: 09.09.2000
(51) Int. Cl.: A24C 5/352

(54) **Verfahren zum Fördern von stabförmigen Artikeln und Behälterfördervorrichtung**
Method for transporting rod-like articles and container transporting apparatus
Procédé de transport d'articles en forme de tige et appareil pour transporter des récipients

(30) Priorität: 08.12.1999 DE 19959061
(43) Veröffentlichungstag der Anmeldung: 13.06.2001
(73) Patentinhaber: Hauni Maschinenbau AG, 21033 Hamburg (DE)
(72) Erfinder: Hebels, Albert-Berend, 21037 Hamburg (DE); Horn, Matthias, 22926 Ahrensburg (DE); Jobmann, Matthias, 25421 Pinneberg (DE)
(74) Vertreter: Eisenführ, Speiser & Partner

(56) Entgegenhaltungen:
- GB-A- 2 332 662
- US-A- 5 123 798
- US-A- 5 478 184

## Beschreibung

Die Erfindung betrifft ein Verfahren zum Fördern von stabförmigen Artikeln der tabakverarbeitenden Industrie nach dem Oberbegriff des Anspruchs 1 und eine Behälterfördervorrichtung zum Fördern von stabförmigen Artikeln der tabakverarbeitenden Industrie nach dem Oberbegriff des Anspruchs 11.

Unter stabförmigen Artikeln der tabakverarbeitenden Industrie sind Tabakstäbe, Tabakstäbe mit Stempelaufdruck, Filterzigaretten, Zigarren, Zigarillos, Zigarillos mit Filter oder Mundstück und auch Filterstäbe zu verstehen. Im hier vorliegenden Zusammenhang sollen unter stabförmigen Artikeln der tabakverarbeitenden Industrie insbesondere Filterstäbe zu verstehen sein. Wenn jedoch im folgenden der Einfachheit halber von Filterstäben oder teilweise auch von Zigaretten gesprochen wird, so sind andere stabförmige Artikel nicht ausgeschlossen.

Die hier besonders interessierenden Filterstäbe werden in der Zigarettenindustrie bei der Herstellung auf Strangmaschinen in einem endlosen Filterstrang gefertigt, von dem dann einzelne Filterstäbe abgeschnitten werden. Bei der Herstellung des Filterstranges werden jedoch Hilfsstoffe verwendet, die eine gewisse Zeit bis zur Erreichung ihres gewünschten Endzustandes benötigen. Vor Ablauf dieser Zeit dürfen die Filterstäbe daher nicht zu Filterzigaretten weiterverarbeitet werden. Unter einem derartigen Hilfsstoff wird zumeist ein sogenannter Weichmacher verstanden, mit dem die in der Filterproduktion heute zumeist verwendeten Acetatfasem vor der Strangbildung des Filterstranges angelöst werden. Nach der Fertigstellung der Filterstäbe härtet der Weichmacher aus, wonach die einzelnen Fasern des Acetats an den Verbindungsstellen aneinander haften. Die Zuführung der hergestellten Filterstäbe zu den Verbrauchermaschinen, im allgemeinen zu den Filteransetzmaschinen, erfolgt dabei zumeist auf pneumatischem Wege. Die heute bekannten und bewährten pneumatischen Förderanlagen für derartige ausgehärtete Filterstäbe bestehen aus Sendestationen mit Magazinen, aus denen Überführungsvorrichtungen aufeinanderfolgende Filterstäbe in die pneumatischen Förderleitungen überführen, aus denen dann die Filterstäbe mittels weiterer Überführungsvorrichtungen an die Filteransetzmaschinen oder an entsprechende Magazine der Filteransetzmaschinen überführt werden.

Die eigene DE 39 170 097, die der US 5,123,798 entspricht, zeigt eine Behälterfördervorrichtung der eingangs genannten Art zum wechselseitigen Austausch von Behältern zwischen einer Behälterfülleinrichtung und einer Behälterentleereinrichtung,mit der Behälterfülleinrichtung bzw. der Behälterentleereinrichtung jeweils in übereinanderliegenden Etagen zugeordneten Behälterstationen für leere und volle Behälter. Dabei ist ein die Behälterstationen miteinander verbindendes, in Turmbauweise ausgebildetes Überführungsmittel vorgesehen, mit welchem Überführungsmittel, welches mit einem Schwenkantrieb sowie zwei übereinanderliegenden Behälteraufnehmem versehen ist, Behälter zwischen den einzelnen Stationen umgesetzt werden können.

Die US 5,478,184, die der DE 37 06 114 A1 entspricht, offenbart ein Verfahren und eine Vorrichtung zum Fördern von stabförmigen Artikeln der tabakverarbeitenden Industrie, bei dem die Artikel in Behälter gefüllt werden und die Behälter in eine Vollbehälteraufnahmestation abgegeben und einer Behälterentleereinrichtung zugeführt wenjen. Gemäß diesem Stand der Technik wird dann, wenn die Rate einer Artikelzuführvorrichtung die Aufnahmenkapazität einer die Artikel weiterverarbeitenden Vorrichtung übersteigt, die Zuführung der Artikel zu der die Artikel weiterverarbeitenden Vorrichtung verzögert, oder es werden aus diesem Grund die Artikel in einen Speicher verschoben. Bei einem trotz dieser Maßnahmen unzureichenden Nachschub an ausreichend ausgehärteten Artikeln muss bei diesem Stand der Technik schließlich die Zufuhr der Artikel zur Behälterentleereinrichtung verlangsamt werden, so dass aus diesem Grund auch die Leistung der nachfolgenden Verarbeitungsmaschine heruntergefahren werden muss.

Aufgabe der vorliegenden Erfindung ist es, ein Verfahren und eine Behälterfördervorrichtung zur Verfügung zu stellen, bei dem ein möglichst optimaler Kompromiss zwischen ausreichender Aushärtezeit der Artikel in der Behälterfördervorrichtung und maximalem Durchsatz der Behälterfördervorrichtung erzielt wird.

Diese Aufgabe wird durch ein Verfahren gemäß Anspruch 1 und durch eine Behälterfördervorrichtung gemäß Anspruch 11 gelöst.

Die Vorteile der Erfindung liegen insbesondere darin, dass aufgrund der Erfassung der Verweilzeit der Behälter in der Vollbehälteraufnahmestation rechtzeitig entschieden werden kann, ob der Behälter direkt der Behälterentleereinrichtung zugeführt werden soll, oder ob der Behälter über einen Umweg oder zunächst nicht der Behälterentleereinrichtung zugeführt werden soll. Dabei wird berücksichtigt, ob die Verweilzeit der Behälter auf der Vollbehälteraufnahmestation bereits eine vorgebbare Mindestverweilzeit erreicht hat. Bei dieser vorgebbaren oder gewünschten Mindestverweilzeit handelt es sich insbesondere um eine für Filterstäbe der eingangs genannten Art erforderliche Aushärtezeit. Diese liegt bei heutigen Filterstäben bei etwa 20 Minuten; die vorliegende Erfindung ist jedoch völlig unabhängig von dem Maß dieser Zeit, vielmehr funktioniert die voniegende Erfindung bei jeder beliebigen vorgegebenen Mindestverweilzeit.

Die Erfindung zeichnet sich dadurch aus, dass die Länge des Umweges in Abhängigkeit von der erfassten Verweilzeit gesteuert wird. Je kürzer die erfasste Verweilzeit im Verhältnis zur gewünschten Mindestverweilzeit, desto länger wird der Umweg gewählt, den die Behälter nehmen sollen. Der Umweg wird dabei vorteilhafterweise durch eine erste Vorratsstation realisiert, auf die die Behälter gesetzt werden, die die gewünschte Verweilzeit auf der Vollbehälteraufnahmestation noch nicht erreicht haben. Die erfindungsgemäße Vorrichtung zur Durchführung des erfindungsgemäßen Verfahrens weist zum Zweck der Zuführung der Behälter von der Vollbehälteraufnahmestation zur Behälterentleereinrichtung bzw. zur Vollbehälterzuführstation eine Umsetzeinrichtung auf. Diese Umsetzeinrichtung wird bei dieser Ausführungsform dann derart gesteuert, dass sie in Abhängigkeit von der erfassten Verweilzeit die Behälter auf die erste Vorratsstation setzt.

Bei einer bevorzugten Ausführungsform der Erfindung werden die Behälter vor dem Zuführen zur Behälterentleereinrichtung auf eine Vollbehälterzuführstation gesetzt. Bei dieser Ausführungsform lässt sich dann eine Gesamtverweilzeit aus der erfassten Verweilzeit auf der Vollbehälteraufnahmestation und der zu erwartenden Verweilzeit auf der Vollbehälterzuführstation ermitteln. Diese Gesamtverweilzeit lässt sich dann mit der Mindestverweilzeit vergleichen. Auf diese Weise kann bei dieser Ausführungsform auch der Füllstand von Behältern auf der Vollbehälterzuführstation vor der eigentlichen Behälterentleereinrichtung berücksichtigt werden. Erst wenn die aus den beiden Verweilzeiten gebildete Gesamtverweilzeit die gewünschte Mindestverweilzeit nicht erreicht, werden die Behälter über einen Umweg geleitet.

Um ein "Verhungern" der Behälterentleereinrichtung zu verhindern, wenn Behälter an die erste Vorratsstation abgegeben werden oder ein größerer Bedarf an Filterstäben besteht, ist gemäß einer weiteren Ausführungsform der vorliegenden

Erfindung ist eine zweite Vorratsstation zur Aufnahme von gefüllten Behältern vorgesehen, mit der die Umsetzeinrichtung ebenfalls in Wirkverbindung steht. Diese zweite Vorratsstation weist bevorzugt eine Abgabeposition zur Abgabe von gefüllten Behältern auf, auf welche Abgabeposition die Umsetzeinrichtung bevorzugt zugreifen kann. Dabei ist die Umsetzeinrichtung derart ausgebildet, daß mit ihrer Hilfe Behälter aus der zweiten Vorratsstation zu der Vollbehälterzuführstation umsetzbar sind. Eine Steuereinrichtung sorgt dafür, daß die Behälter aus der zweiten Vorratsstation auch in Abhängigkeit von der zu erwartenden Verweilzeit in der Vollbehälterzuführstation in diese umsetzbar sind.

Weiterhin ist es bei einer bevorzugten Ausführungsform vorgesehen, daß eine Steuereinrichtung die Umsetzeinrichtung derart steuert, daß die Umsetzeinrichtung dann, wenn sie einen Behälter aus der Vollbehälteraufnahmestation in die erste Vorratsstation umsetzt, automatisch einen Behälter aus der zweiten Vorratsstation in die Vollbehälterzuführstation umsetzt, um ein Leerlaufen der Vollbehälterzuführstation zu verhindern. Insbesondere diese vollautomatische Ergänzung der Vollbehälterzuführstation stellt besonders vorteilhaft sicher, daß die der Behälterfördervorrichtung nachfolgenden Verarbeitungsmaschinen immerausreichend mitden zu verarbeitenden Artikeln, und insbesondere mit ausreichend ausgehärteten Filterstäben, versorgt werden. Dank der Erfindung ist es daher möglich, daß die weiterverarbeitenden Maschinen stromabwärts von der Behälterfördervorrichtung zu keinem Zeitpunkt ihre Verarbeitungsgeschwindigkeit vermindern müssen. Dieser Vorteil wird im Stand der Technik nicht erreicht. So wird bspw. bei der DE 3706114 bei einem unzureichenden Nachschub an ausreichend ausgehärteten Filterstäben die Zufuhr der Filterstäbe zur Behälterentleereinrichtung verlangsamt, so daß aus diesem Grund auch die Leistung der nachfolgenden verarbeitungsmaschine heruntergefahren werden muss. Diesen entscheidenden Nachteil vermeidet die vorliegende Erfindung.

Bei einer besonders vorteilhaften Ausführungsform der vorliegenden Erfindung ist die zweite Vorratsstation mit der ersten Vorratsstation verbunden, so daß eine Warteschleife für Vollbehälter gebildet werden kann. Diese Warteschleife ist vorteilhaft so ausgelegt, daß eine ausreichende Verweilzeit für die Vollbehälter sichergestellt wird. Dabei kann die Kombination aus erster und zweiter Vorratsstation, die vorgenannte Wartschleife, so ausgebildet sein, daß die gewünschte minimale Verweilzeit in der Behälterfördervorrichtung alleine in den beiden Vorratsstationen erreicht wird. Auf diese Weise kann auch dann ein ununterbrochener Betrieb der stromabwärts von der Behälterfördervorrichtung gelegenen weiterverarbeitenden Maschinen sichergestellt werden, wenn die Durchsatzgeschwindigkeiten der Vollbehälteraufnahme- und Vollbehälterzuführstation so hoch sind, daß in diesen Stationen nahezu keine Verweilzeiten generiert werden.

Für besonders extreme Situationen, beispielsweise bei einem Totalausfall der filterstabherstellenden Maschine, kann die Warteschleife bevorzugt so ausgebildet sein, daß aus ihr von Hand Vollbehälter entnommen und von Hand in sie Vollbehälter eingestellt werden können. Auf diese Weise kann auch bei einem Totalausfall der stromaufwärts von der Behälterfördervorrichtung gelegenen Herstellmaschine der ununterbrochene Betrieb der stromabwärtsgelegenen weiterverarbeitenden Maschinen sichergestellt werden.

Die Feststellung der Verweilzeit der Behälter in den einzelnen Stationen läßt sich auf vielerlei Arten bewerkstelligen. Als vorteilhaft hat es sich erwiesen, wenn mindestens eine der Stationen, insbesondere die Vollbehälteraufnahmestation, eine erste Behältererfassungseinrichtung aufweist, mit deren Hilfe die Behälter erfaßbar sind. Dabei ist es sinnvoll wenn die erste Behältererfassungseinrichtung am Anfang der der Vollbehälteraufnahmestation vorgesehen ist. Auf diese Weise können die Behälter unmittelbar nach ihrem Befüllen erfaßt werden. Dann wird den Behältern in einer mit der ersten Behältererfassungseinrichtung verbundenen Zuordnungs- oder Recheneinheit eine Uhrzeit, im folgenden Zeitstempel genannt, zugeordnet. Unter einem Zeitstempel wird hier entweder eine Uhr verstanden, die im Moment der Erzeugung des Zeitstempels bei Null steht und dann im normalen Zeittakt hochzählt. Alternativ und bevorzugt kann der Zeitstempel auch die im Moment der Erzeugung des Zeitstempels existierende tatsächliche lokale Uhrzeit sein. Bei dieser Alternative wird dann zum anschließenden Erfassen einer Verweilzeit einfach diese feststehende, einem Behälter einmal fest zugeordnete Uhrzeit mit der dann aktuellen Uhrzeit verglichen und durch die Differenz die Verweilzeit des Behälters bestimmt.

Durch mit der Recheneinheit verbundene Mittel zum Erfassen einer Fördergeschwindigkeit der Behälter in der Vollbehälteraufnahmestation und anhand einer zuvor gespeicherten Länge der Vollbehälteraufnahmestation läßt sich der Zeitpunkt berechnen, zu dem die Stelle, auf der sich der Behälter bei der Erfassung befunden hat, an das Ende der Vollbehälteraufnahmestation gelangt ist. Zu diesem Zeitpunkt wird dann der Zeitstempel des Behälters abgefragt. Auf diese Weise läßt sich die Verweilzeit des Behälters innerhalb der Behälterfördervorrichtung präzise ermitteln. Bevorzugt wird die verstrichene Zeit am Ende bzw. am Ausgang der Vollbehälteraufnahmestation ermittelt. Sollte die somit anhand des Zeitstempels und mit Hilfe von Erfassungsvorrichtungen ermittelte verstrichene Zeit seit Befüllen des Behälters zusammen mit der zu erwartenden Verweilzeit in der Vollbehälterzuführstation nicht die gewünschte Mindestverweilzeit in der Behälterfördervorrichtung erreichen, kann die Umsetzeinrichtung von der Steuereinrichtung angewiesen werden, diesen bestimmten Behälter in die erste Vorratsstation umzusetzen. An seiner Stelle wird dann aus der zweiten Vorratsstation ein Behälter mit ausreichender Verweilzeit entnommen und in die Vollbehälterzuführstation umgesetzt.

Sollten die Behälter in der zweiten Vorratsstation nicht im Sinne der oben beschriebenen Warteschleife aus der ersten Vorratsstation stammen, sondern in den ebenfalls chen beschriebenen Ausnahmesituationen von Hand in die zweite Vorratsstation eingestellt worden sein, so werden diese am Anfang der zweiten Vorratsstation bevorzugt ebenfalls mit einem Zeitstempel versehen. Auf diese Weise läßt sich auch bei solchen von Hand eingestellten gefüllten Behältern in der zweiten Vorratsstation feststellen, ob diese am Ende der zweiten Vorratsstation eine ausreichende Verweilzeit aufweisen, um zusammen mit der Verweilzeit in der Vollbehälterzuführstation die gewünschte Mindestverweilzeit in der Behälterfördervorrichtung zu erreichen.

Weitere bevorzugte Ausführungsformen der Erfindung sind in den Unteransprüchen wiedergegeben.

Im folgenden wird eine Ausführungsform der Erfindung mit Bezug auf die begleitende Zeichnung beschrieben.

Die Fig. 1 zeigt eine Ausführungsform einer erfindungsgemäßen Behälterfördervorrichtung 1. Die Fig. 1 zeigt die Behälterfördervorrichtung 1 in einer Seitenansicht. Der Aufbau und die Funktionsweise der Behälterfördervorrichtung 1 sei anhand des Ablaufs von Befüllung der Behälter bis zur Entleerung derselben erläutert.

In einer Leerbehälterzuführstation 2 werden Leerbehälter 4 mit Hilfe eines Förderbandes 6 einer nicht dargestellten jedoch durch den Pfeil 8 symbolisierten Behälterfülleinrichtung zugeführt. Die durch die Behälterfülleinrichtung 8 befüllten Leerbehälter 4 werden dann als Vollbehälter 10 an der durch den Pfeil 12 symbolisierten Stelle einer Vollbehälteraufnahmestation 14 zugeführt. Die Vollbehälteraufnahmestation 14 weist ebenfalls ein Förderband 16 auf. Das Förderband 16 weist eine dem Förderband 6 entgegengesetzte Förderrichtung auf. Im Bereich des Anfangs des Förderbandes 16 befindet sich ein Sensor 20. Der Sensor 20 erfaßt die frischen, an der Stelle 12 in die Vollbehälteraufnahmestation 14 gelangenden Vollbehälter 10.

Der Sensor 20 ist mit einer nicht dargestellten Recheneinheit verbunden. Der erste, von dem Sensor 20 erfaßte Vollbehälter 10 erhält in der Recheneinheit eine beliebige natürliche Zahl zugeordnet, beispielsweise die Zahl 1. Die diesem Vollbehälter 10 nachfolgenden Vollbehälter 10 werden ebenfalls vom Sensor 20 erfaßt und erhalten in aufsteigender Reihenfolge die folgenden natürlichen Zahlen. So erhält beispielsweise in diesem Beispiel der dritte, von dem Sensor 20 erfaßte Vollbehälter 10 die Zahl 3 zugeordnet.

Gleichzeitig wird dem derart mit einer natürlichen Zahl bezeichneten Vollbehälter 10 die aktuelle Uhrzeit einer in der Recheneinheit installierten Uhr zugeordnet. Die Bezeichnung des Vollbehälters 10 und die ihm zugeordnete Uhrzeit der internen Uhr in der Recheneinheit bleiben dem Vollbehälter 10 so lange zugeordnet, bis er die Behälterfördervorrichtung 1 wieder verlassen hat. Somit kann anhand der Bezeichnung und der zugeordneten Uhrzeit, im folgenden Zeitstempel genannt, einem Vollbehälter 10 an jeder Stelle innerhalb der Behälterfördervorrichtung 1 die Zeit, im folgenden Verweilzeit genannt, zugeordnet werden, die seit dem Befüllen des Vollbehälters 10 mit Hilfe der Behälterfülleinrichtung 8 vergangen ist. Denn der Recheneinheit sind über ebenfalls nicht dargestellte Meßmittel auch die Fördergeschwindigkeiten aller Förderbänder innerhalb der Behälterfördervorrichtung 1, insbesondere der Förderbänder 6 und 16, und auch die Längen der Förderbänder bekannt. Auf diese Weise kann die Recheneinheit feststellen, um welchen Vollbehälter 10 es sich handelt, wenn sie einen Vollbehälter 10 mit Hilfe weiterer, unten noch genauer beschriebener Sensoren erfaßt.

Ein solcher weiterer Sensor, der zweite Sensor 24 befindet sich am Ende 22 des Förderbandes 16 der Vollbehälteraufnahmestation 14. Der Sensor 24 erfaßt die Vollbehälter 10 erneut. In der Recheneinheit kann nun durch Vergleich der aktuellen Uhrzeit mit dem Zeitstempel des Vollbehälters 10 festgestellt werden, welche Verweilzeit der Vollbehälter 10 in der Vollbehälteraufnahmestation 14 akkumuliert hat. Die somit ermittelte Verweilzeit der Vollbehälter 10 seit der Erfassung mit dem Sensor 20 wird dann mit einer gewünschten, in der Recheneinheit vorgegebenen Verweilzeit der Vollbehälter 10 in der Vollbehälteraufnahmestation 14 verglichen.

Ergibt die ermittelte Verweilzeit der Vollbehälter 10 in der Vollbehälteraufnahmestation 14, daß diese Verweilzeit zusammen mit einer dem Füllstand einer Vollbehälterzuführstation 48 entsprechenden Verweilzeit in der Vollbehälterzuführstation 48 eine ausreichende, d.h. eine einer gewünschten Mindestverweilzeit entsprechende Gesamtverweilzeit in der Behälterfördervorrichtung 1 ergibt, so wird der Vollbehälter 10 von der Vollbehälteraufnahmestation 14 direkt entlang der Pfeile 26a und 46b in die Vollbehälterzuführstation 48 umgesetzt. Unterschreitet die verbrachte Zeit der Vollbehälter 10 in der Vollbehälteraufnahmestation 14 die gewünschte, vorgegebene Verweilzeit in der Vollbehälteraufnahmestation 14, so wird der Vollbehälter 10 entlang der Pfeile 26a und 26b in eine erste Vorratsstation 28 umgesetzt.

In der ersten Vorratsstation 28 werden die Behälter ebenfalls von einem Förderband 30 in der Fig. 1 von links nach rechts bewegt. Am Ende 32 des Förderbandes 30 befindet sich ein dritter Sensor 34. Hier wird mit Hilfe des Sensors 34 erneut der der jeweilige Vollbehälter 10 erfaßt, um dann in der Recheneinheit anhand des Zeitstempels die bisher akkumulierte Verweilzeit in der Behälterfördervorrichtung 1 mit der gewünschten Mindestverweilzeit zu vergleichen. Ist die Mindestverweilzeit erreicht, wird der Vollbehälter 10 auf eine Aufnahmeposition 36 einer zweiten Vorratsstation 38 umgesetzt. Die zweite Vorratsstation 38 weist ein viertes Förderband 40 auf, wobei die Förderrichtung des Förderbandes 40 der Förderrichtung des Förderbandes 30 entgegengesetzt ist. Am Ende 42 des Förderbandes 40 befindet sich ein weiterer Sensor 44. Auch hier wird die zuvor beschriebene Erfassung des Vollbehälters 10 und der Abgleich mit der gewünschten Mindestverweilzeit vorgenommen. Anschließend wird der Vollbehälter 10 entlang der Pfeile 46a, 46b in der Vollbehälterzuführstation 48 umgesetzt. Die Vollbehälterzuführstation 48 weist ebenfalls ein Förderband 50 auf. Am Ende 52 des Förderbandes 50 der Vollbehälterzuführstation 48 befindet sich ein weiterer Sensor 54. Auch dieser Sensor erfüllt die gleichen Aufgaben, die auch die zuvor beschriebenen Sensoren 24, 34 und 44 erfüllt haben.

Sollte die Recheneinheit mit Hilfe des Sensors 54 jedoch noch zu diesem Zeitpunkt eine nicht ausreichende, d.h. die Mindestverweilzeit nicht erreichende Verweilzeit der Vollbehälter 10 in der Behälterfördervorrichtung 1 feststellen, so wird ein Warnsignal an das Bedienpersonal herausgegeben. Denn nach dem Sensor 54 gelangt der Vollbehälter 10 direkt in die nicht dargestellte, jedoch durch eine Doppelkassette mit einem Doppelpfeil symbolisierte Behälterentleereinrichtung 56, und von dort aus in die ebenfalls nicht dargestellten weiterverarbeitenden Maschinen. Das Bedienpersonal muß in einem solchen Fall entscheiden, ob der Vollbehälter 10, der an der Stelle des Sensors 54 eine noch nicht ausreichende Verweilzeit in der Behälterfördervorrichtung 1 aufweist, trotzdem weiter verarbeitet werden soll.

Ermittelt die Recheneinheit mit Hilfe des Sensors 54 - was der Regelfall ist - eine ausreichende Verweilzeit aufgrund des Zeitstempels des entsprechenden Behälters 10, so wird der Behälter 10 ohne Unterbrechung der Behälterentleereinrichtung 56 zugeführt. Der seines Inhaltes entleerte Vollbehälter 10 wird dann als Leerbehälter 58 auf einer ebenfalls mit einem Förderband 60 versehenen Leerbehälteraufnahmestation 62 wieder zu einer Umsetzposition 64 geführt, von der aus er in die Leerbehälterzuführstation 2 umgesetzt wird.

Sollte an der Leerbehälterzuführstation 2 ein Mangel an Leerbehältern 4 bestehen, so wird dieser Mangel mit Hilfe einer dritten Vorratsstation 66 für Leerbehälter 4 ausgeglichen, indem von der dritten Vorratsstation 66 Leerbehälter 4 in die Leerbehälterzuführstation 2 umgesetzt werden.

Die Fig. 1 zeigt darüber hinaus das Umsetzen der Vollbehälter 10 am Ende 32 des Förderbandes 30 der ersten Vorratsstation 28 in die Aufnahmeposition 36 der zweiten Vorratsstation 38. Dieses Umsetzen wird gemäß Pfeil 70 gegebenenfalls durch eine Lücke 72 in dem Förderband 30 der ersten Vorratsstation 28 vollautomatisch mit Hilfe einer nicht dargestellten Hebebühne vorgenommen. Auch ist jedoch weiterhin das manuelle Umsetzen (mit möglicher Zwischenlagerung) der Vollbehälter 10 aus der ersten Vorratsstation 28 heraus in die zweite Vorratsstation 38 hinein möglich. Dieses manuelle Umsetzen ist durch die Pfeile 74 bzw. 76 symbolisiert.

Weiterhin ist ein weiterer Sensor 78 in Höhe der Aufnahmeposition 36 der zweiten Vorratsstation 38 vorgesehen. Somit lassen sich Vollbehälter 10, die von Hand auf die Aufnahmeposition 36 gesetzt werden, an der Stelle des Sensors 78 ebenfalls mit einem Zeitstempel versehen.

Das Umsetzen der Vollbehälter 10 bzw. der Leerbehälter 4 zwischen den verschiedenen Stationen ist durch eine schematisch dargestellte Umsetzeinrichtung 80 verdeutlicht. Die Umsetzeinrichtung 80 weist einen Fuß 82 und einen Pfeiler 84 auf. An dem Pfeiler 84 sind Greifer 86 und 88 entlang der Längsachse des Pfeiler 84 verfahrbar und um die Längsachse des Pfeilers 84 rotierbar angeordnet. Der Greifer 86 ist mit einem Vollbehälter 10 beladen.

## Patentansprüche

1. Verfahren zum Fördern von stabförmigen Artikeln der tabakverarbeitenden Industrie, mit den Schritten:
- die Artikel werden in Behälter (4, 10) gefüllt,
- die Behälter (4, 10) werden an eine Vollbehälteraufnahmestation (14) abgegeben,
- die Behälter(4, 10) werden einer Behälterentleereinrichtung (56) zugeführt, **gekennzeichnet durch** die Schritte:
- die Verweilzeit der Behälter (4, 10) auf der Vollbehälteraufnahmestation (14) wird erfasst,
- das Zuführen der Behälter (4, 10) zu der Behälterentleereinrichtung (56) wird in Abhängigkeit von der erfassten Verweilzeit gesteuert,
- wenn die erfasste Verweilzeit eine vorgegebene Mindestverweilzeit unterschreitet, werden die Behälter (4, 10) über einen ersten Umweg der Behälterentleereinrichtung (56) zugeführt, wobei die Länge des Umweges in Abhängigkeit von der erfassten Verweilzeit gesteuert wird.

2. Verfahren nach Anspruch 1,
mit dem zusätzlichen Schritt:
- wenn die erfasste Verweilzeit eine vorgegebene Mindestverweilzeit der Behälter (4, 10) erreicht oder überschreitet, werden die Behälter (4, 10) auf direktem Wege der Behälterentleereinrichtung (56) zugeführt.

3. Verfahren nach einem der vorstehenden Ansprüche,
mit den zusätzlichen Schritten:
- die Behälter (4, 10) werden vor dem Zuführen zur Behälterentleereinrichtung (56) einer Vollbehälterzuführstation (48) zugeführt,
- die zu erwartende Verweilzeit der Behälter (4, 10) auf der Vollbehälteriuführstationv(48) wird erfasst,
- die auf der Vollbehälteraufnahmestation (14) und der Vollbehälterzuführstation (48) erfassten Verweilzeiten werden addiert,
- wenn die Summe der Verweilzeiten die vorgegebene Mindestverweilzeit erreicht, werden die Behälter (4, 10) der Vollbehälterzuführstation (48) direkt von der Vollbehälteraufnahmestation (14) zugeführt.

4. Verfahren nach Anspruch 3,
mit dem zusätzlichen Schritt:
- wenn die Summe der Verweilzeiten die vorgegebene Mindestverweilzeit unterschreitet, werden die Behälter (4, 10) auf eine erste Vorratsstation (28) für Behälter (4, 10) gesetzt, wobei anstelle der somit der Behälterentleereinrichtung (56) nicht direkt zugeführten Behälter (4, 10) Behälter (4, 10) einer zweiten Vorratsstation (38) für Behälter (4, 10) der Behälterentleereinrichtung (56) zugeführt werden.

5. Verfahren nach Anspruch 4. mit den zusätzlichen Schritten:
- die Verweilzeit der Behälter (4, 10) auf der ersten Vorratsstation (28) wird erfasst,
- die auf der Vollbehälteraufnahmestation (14) und der ersten Vorratsstation (28) erfassten Verweilzeiten und die auf der Vollbehälterzuführstation (48) zu erwartende Verweilzeit werden addiert,
- wenn die Summe der Verweilzeiten die vorgegebene Mindestverweilzeit erreicht, werden die Behälter (4, 10) der zweiten Vorratsstation (38) direkt zugeführt.

6. Verfahren nach den Ansprüchen 4 oder 5,
wobei die Behälter (4, 10) von der ersten Vorratsstation (28) auf die zweite Vorratsstation (38) selbsttätig überführt werden.

7. Verfahren nach einem der Ansprüche 4 bis 6,
mit den zusätzlichen Schritten:
- die Verweilzeit der Behälter (4, 10) auf der ersten Vorratsstation (28) wird erfasst,
- die auf der Vollbehälteraufnahmestation (14) und der ersten Vorratsstation (28) erfassten Verweilzeiten und die auf der Vollbehälterzuführstation (48) zu erwartende Verweilzeit werden addiert,
- wenn die Summe der Verweilzeiten die vorgegebene Mindestverweilzeit nicht erreicht, werden die Behälter (4, 10) der zweiten Vorratsstation (38) über einen zweiten Umweg zugeführt.

8. Verfahren nach Anspruch 7,
mit den zusätzlichen Schritten:
- die zu erwartende Verweilzeit der Behälter (4, 10) auf der zweiten Vorratsstation (38) wird erfasst,
- die auf der Vollbehälteraufnahmestation (14) und der ersten Vorratsstation (28) erfassten Verweilzeiten und die auf der zweiten Vorratsstation (38) und der Vollbehälterzuführstation (48) zu erwartenden Verweilzeiten werden addiert,
- wenn die Summe der Verweilzeiten die vorgegebene Mindestverweitzeit erreicht, werden die Behälter (4, 10) der zweiten Vorratsstation (38) direkt von der ersten Vorratsstation (28) zugeführt.

9. Verfahren nach Anspruch 8,
wobei dann, wenn die Summe der Verweilzeiten die vorgegebene Mindestverweilzeit nicht erreicht, die Behälter (4, 10) von der ersten Vorratsstation (28) der zweiten Vorratsstation (38) über einen zweiten Umweg zugeführt werden.

10. Verfahren nach einem der vorstehenden Ansprüche,
mit den zusätzlichen Schritten:
- zur Erfassung der jeweiligen Verweilzeit der Behälter (4, 10) in den jeweiligen Stationen (14, 28, 38, 48) werden die Behälter (4, 10) am Anfang der jeweiligen Stationen (14, 28, 38, 48) erfasst,
- den erfassten Behältern (4, 10) wird ein Zeitstempel zugeordnet,
- der Zeitstempel wird am Ende der jeweiligen Stationen (14, 28, 38, 48) abgefragt.

11. Behälterfördervorrichtung zum Fördern von stabförmigen Artikeln der tabakverarbeitenden Industrie,
mit einer Behälterfülleinrichtung (8) zum Befüllen der Behälter (4, 10) mit Artikeln,
mit einer Behälterentleereinrichtung (56) zum Entleeren der Behälter (4, 10),
mit einer der Behälterfülleinrichtung (8) zugeordneten Vollbehälteraufnahmestation (14),
mit einer der Behälterentleereinrichtung (56) zugeordneten Vollbehälterzuführstation (48),
mit einer mit den Stationen (14, 28, 38, 48) in Wirkverbindung stehenden Umsetzeinrichtung (80) zum Umsetzen der Behälter (4, 10, 58) zwischen den jeweiligen Stationen (14, 28, 38, 48),
**gekennzeichnet durch**
eine Erfassungseinrichtung (20, 24, 34, 44, 54, 78) zum Erfassen der Verweilzeit der Behälter (4, 10, 58) in mindestens der Vollbehälteraufnahmestation (14), bevorzugt in allen Stationen (14, 28, 38, 48), und
eine Steuereinrichtung, mit deren Hilfe die Umsetzeinrichtung (80) in Abhängigkeit von der erfassten Verweilzeit wie folgt steuerbar ist:
wenn die erfasste Verweilzeit eine vorgegebene Mindestverweilzeit unterschreitet, werden die Behälter (4, 10) über einen ersten Umweg der Behälterentleereinrichrung (56) zugeführt,
wobei die Länge des Umweges in Abhängigkeit von der erfassten Verweilzeit gesteuert wird.

12. Behälterfördervorrichtung nach Anspruch 11,
wobei die Steuereinrichtung einen Speicher zum Speichern einer vorgegebenen Mindestverweilzeit und einer Vergleichseinrichtung zum Vergleichen der erfassten Verweilzeit mit der vorgegebenen Mindestverweilzeit aufweist.

13. Behälterfördervorrichtung nach Anspruch 12.
wobei eine erste Vorratsstation (28) vorgesehen ist, die ebenfalls mit der Umsetzeinrichtung (80) in Wirkverbindung steht.

14. Behälterfördervorrichtung nach Anspruch 13,
wobei eine zweite Vorratsstation (38) vorgesehen ist, die ebenfalls mit der Umsetzeinrichtung (80) in Wirkverbindung steht.

15. Behälterfördervorrichtung nach Anspruch 14,
wobei die erste (28) und die zweite Vorratsstation (38) eine Warteschleife für die Behälter (4, 10) bilden.

16. Behälterfördervorrichtung nach einem der Ansprüche 11 bis 15.
wobei die Erfassungseinrichtung (20, 24, 34, 44, 54, 78) Mittel zum Erfassen eines auf den Behältern (4, 10, 58) vorgesehenen Codes, welcher die Behälter (4, 10, 58) unterscheidbar macht, aufweist.

17. Behälterfördervarrichtung nach einem der Ansprüche 11 bis 16.
wobei die Vollbehälteraufnahmestation (14) und die Vollbehälterzuführstation (48) übereinander angeordnet sind.

18. Behälterfördervorrichtung nach einem der Ansprüche 11 bis 17,
mit einer der Behälterfülleinrichtung (8) zugeordneten Leerbehälterzuführstation (2) zum Zuführen von leeren Behältern (4),
mit einer der Behälterentleereinrichtung (56) zugeordneten Leerbehälteraufnahmestation (62) zum Aufnehmen von leeren Behältern (58),
wobei die Vollbehälteraufnahmestation (14) und die Vollbehälterzuführstation (48) denselben Höhenabstand zueinander aufweisen wie die Leerbehälterzuführstation (2) und die Leerbehälteraufnahmestation (62).

19. Behälterfördervorrichtung nach Anspruch 18,
wobei die Umsetzeinrichtung (80) als Lift ausgebildet ist und zwei Aufnahmen (86, 88) aufweist, welche Aufnahmen (86, 88) in einem dem Höhenabstand entsprechenden Abstand zueinander angeordnet sind.

20. Behälterfördervorrichtung nach einem der Ansprüche 13 bis 19,
mit einer dritten Vorratsstation (66) für leere Behälter (4), die ebenfalls mit der Umsetzeinrichtung (80) in Wirkverbindung steht,
wobei die erste Vorratsstation (28) und die dritte Vorratsstation (66) denselben Höhenabstand zueinander aufweisen wie die Vollbehälteraufnahmestation (14) und die Vollbehälterzuführstation (48).

## Claims

1. A method of conveying rod-shaped articles in the tobacco-processing industry, comprising the steps:
- the articles are filled into containers (4, 10),
- the containers (4, 10) are delivered to a full container receiving station (14), and
- the containers (4, 10) are fed to a container emptying device (56),
**characterised by** the steps:
- the residence time of the containers (4, 10) on the full container receiving station (14) is detected,
- the feed of the containers (4, 10) to the container emptying device (56) is controlled in dependence on the detected residence time, and
- if the detected residence time is less than a predetermined minimum residence time the containers (4, 10) are fed to the container emptying device (56) by way of a first detour wherein the length of the detour is controlled in dependence on the detected residence time.

2. A method according to claim 1 comprising the additional step:
- if the detected residence time reaches or exceeds a predetermined minimum residence time of the containers (4, 10) the containers (4, 10) are passed directly to the container emptying device (56).

3. A method according to one of the preceding claims comprising the additional steps:
- the containers (4, 10) are fed to a full container feed station (48) before being fed to the container emptying device (56),
- the residence time to be expected for the containers (4, 10) on the full container feed station (48) is detected,
- the residence times detected on full container receiving station (14) and the full container feed station (48) are added, and
- if the sum of the residence times reaches the predetermined minimum residence time the containers (4, 10) are fed to the full container feed station (48) directly from the full container receiving station (14).

4. A method according to claim 3 comprising the additional step:
- if the sum of the residence times is less than the predetermined minimum residence time the containers (4, 10) are put onto a first storage station (28) for containers (4, 10), wherein instead of the containers (4, 10) which are thus not fed directly to the container emptying device (56) containers (4, 10) of a second storage station (38) for containers (4, 10) are fed to the container emptying device (56).

5. A method according to claim 4 comprising the additional steps:
- the residence time of the containers (4, 10) on the first storage station (28) is detected,
- the residence times detected on the full container receiving station (14) and the first storage station (28) and the residence time to be expected on the full container feed station (48) are added, and
- if the sum of the residence times reaches the predetermined minimum residence time the containers (4, 10) are fed directly to the second storage station (38).

6. A method according to claims 4 or 5 wherein the containers (4, 10) are automatically transferred from the first storage station (28) onto the second storage station (38).

7. A method according to one of claims 4 to 6 comprising the additional steps:
- the residence time of the containers (4, 10) on the first storage station (28) is detected,
- the residence times detected on the full container receiving station (14) and the first storage station (28) and the residence time to be expected on the full container feed station (48) are added, and
- if the sum of the residence times does not attain the predetermined minimum residence time the containers (4, 10) are fed to the second storage station (38) by way of a second detour.

8. A method according to claim 7 comprising the additional steps:
- the residence time to be expected for the containers (4, 10) on the second storage station (38) is detected,
- the residence times detected on the full container receiving station (14) and the first storage station (28) and the residence times to be expected on the second storage station (38) and the full container feed station (48) are added, and
- when the sum of the residence times reaches the predetermined minimum residence time the containers (4, 10) are fed to the second storage station (38) directly from the first storage station (28).

9. A method according to claim 8 wherein, when the sum of the residence times does not reach the predetermined minimum residence time, the containers (4, 10) are fed from the first storage station (28) to the second storage station (38) by way of a second detour.

10. A method according to one of the preceding claims comprising the additional steps:
- for detection of the respective residence time of the containers (4, 10) in the respective stations (14, 28, 38, 48) the containers (4, 10) are detected at the beginning of the respective stations (14, 28, 38, 48),
- a time stamp is associated with the detected containers (4, 10), and
- the time stamp is interrogated at the end of the respective stations (14, 28, 38, 48).

11. A container conveyor apparatus for conveying rod-shaped articles in the tobacco-processing industry, comprising
a container filling device (8) for filling the containers (4, 10) with articles,
a container emptying device (56) for emptying the containers (4, 10),
a full container receiving station (14) associated with the container filling device (8),
a full container feed station (48) associated with the container emptying device (56), and
a transposition device (80) operatively connected to the stations (14, 28, 38, 48) for transposition of the containers (4, 10, 58) between the respective stations (14, 28, 38, 48),
**characterised by**
a detection device (20, 24, 34, 44, 54, 78) for detection of the residence times of the containers (4, 10, 58) in at least the full container receiving station (14), preferably in all stations (14, 28, 38, 48), and
a control device, by means of which the transposition device (80) is controllable in dependence on the detected residence time, as follows:
- if the detected residence time is less than a predetermined minimum residence time the containers (4, 10) are fed to the container emptying device (56) by way of a first detour wherein the length of the detour is controlled in dependence on the detected residence time.

12. A container conveyor apparatus according to claim 11 wherein the control device has a memory for storage of a predetermined minimum residence time, and a comparison device for comparison of the detected residence time to the predetermined minimum residence time.

13. A container conveyor apparatus according to claim 12 wherein there is provided a first storage station (28) which is also operatively connected to the transposition device (80).

14. A container conveyor apparatus according to claim 13 wherein there is provided a second storage station (38) which is also operatively connected to the transposition device (80).

15. A container conveyor apparatus according to claim 14 wherein the first (28) and the second storage stations (38) form a waiting loop for the containers (4, 10).

16. A container conveyor apparatus according to one of claims 11 to 15 wherein the detection device (20, 24, 34, 44, 54, 78) has means for detection of a code which is provided on the containers (4, 10, 58) and which makes the containers (4, 10, 58) distinguishable.

17. A container conveyor apparatus according to one of claims 11 to 16 wherein the full container receiving station (14) and the full container feed station (48) are arranged in mutually superposed relationship.

18. A container conveyor apparatus according to one of claims 11 to 17 comprising
an empty container feed station (2) associated with the container filling device (8) for feeding empty containers (4),
an empty container receiving station (62) associated with the container emptying device (56) for receiving empty containers (58),
wherein the full container receiving station (14) and the full container feed station (48) are at the same heightwise spacing relative to each other as the empty container feed station (2) and the empty container receiving station (62).

19. A container conveyor apparatus according to claim 18 wherein the transposition device (80) is in the form of a lift and has two receiving means (86, 88), which receiving means (86, 88) are arranged at a spacing relative to each other which corresponds to the heightwise spacing.

20. A container conveyor apparatus according to one of claims 13 to 19 comprising
a third storage station (66) for empty containers (4), which is also operatively connected to the transposition device (80),
wherein the first storage station (28) and the third storage station (66) are at the same heightwise spacing relative to each other as the full container receiving station (14) and the full container feed station (48).

## Revendications

1. Procédé de transport d'articles en forme de barres dans le domaine de l'industrie du tabac, comprenant les étapes suivantes:
- lesdits articles sont introduits dans des conteneurs (4, 10),
- les conteneurs (4, 10) sont remis à un poste de réception de conteneurs pleins (14),
- les conteneurs (4, 10) sont amenés à un dispositif de vidange de conteneurs (56), cette opération étant **caractérisée par** les étapes suivantes:
- on saisit le temps de séjour des conteneurs (4, 10) au poste de réception de conteneurs pleins (14),
- l'amenée des conteneurs (4, 10) au dispositif de vidange de conteneurs (56) est contrôlée en fonction du temps de séjour saisi,
- lorsque le temps de séjour saisi reste en dessous d'un temps de séjour minimum donné, les conteneurs (4, 10) sont amenés au dispositif de vidange de conteneurs (56) en passant par un premier chemin de déviation, la longueur de ladite déviation étant contrôlée en fonction du temps de séjour saisi.

2. Procédé selon la revendication 1, présentant l'étape supplémentaire suivante:
- lorsque le temps de séjour saisi des conteneurs (4, 10) atteint ou dépasse une valeur donnée, les conteneurs (4, 10) sont amenés directement au dispositif de vidange de conteneurs (56).

3. Procédé selon l'une quelconque des revendications précédentes, présentant les étapes supplémentaires suivantes:
- les conteneurs (4, 10) sont amenés à un poste d'amenée de conteneurs pleins (48) avant d'être amenés au dispositif de vidange des conteneurs (56),
- on saisit le temps de séjour attendu pour les conteneurs (4, 10) au poste d'amenée de conteneurs pleins (48),
- les temps de séjour au poste réception de conteneurs pleins (14) et au poste d'amenée de conteneurs pleins (48) sont saisis et additionnés,
- lorsque la somme des temps de séjour atteint le temps de séjour minimum, les conteneurs (4, 10) sont amenés directement du poste de réception de conteneurs pleins (14) au poste d'amenée de conteneurs pleins (48).

4. Procédé selon la revendication 3, présentant l'étape supplémentaire suivante:
- lorsque la somme des temps de séjour est inférieure au temps de séjour minimum donné, les conteneurs (4, 10) sont déposés en un premier poste d'approvisionnement (28) de conteneurs (4, 10), des conteneurs (4, 10) étant amenés d'un second poste d'approvisionnement (38) de conteneurs (4, 19) au dispositif de vidange de conteneurs (56), à la place des conteneurs (4, 10) qui de ce fait ne sont pas directement amenés au dispositif de vidange de conteneurs (56).

5. Procédé selon la revendication 4, présentant les étapes supplémentaires suivantes:
- on saisit le temps de séjour des conteneurs (4, 10) au premier poste d'approvisionnement (28),
- les temps de séjour saisis au poste de réception de conteneurs pleins (14) et au premier poste d'approvisionnement (28) et le temps de séjour attendu au poste d'amenée de conteneurs pleins (48), sont additionnés,
- si la somme des temps de séjour atteint le tems de séjour minimum donné, les conteneurs (4, 10) sont amenés directement au second poste d'approvisionnement (38).

6. Procédé selon l'une quelconque des revendications 4 ou 5, les conteneurs (4, 10) étant amenés automatiquement du premier poste d'approvisionnement (28) au second poste d'approvisionnement (38).

7. Procédé selon l'une quelconque des revendications 4 à 6, présentant les étapes supplémentaires suivantes:
- on saisit le temps de séjour des conteneurs (4, 10) au premier poste d'approvisionnement,
- les temps de séjour saisis au poste de réception de conteneurs pleins (14) et au premier poste d'approvisionnement (28) et le temps de séjour attendu au poste d'amenée de conteneurs pleins (48), sont additionnés,
- si la somme des temps de séjour n'atteint pas le tems de séjour minimum donné, les conteneurs (4, 10) sont amenés au second poste d'approvisionnement (38), en passant par un second chemin de déviation.

8. Procédé selon la revendication 7, présentant les étapes supplémentaires suivantes:
- on saisit le temps de séjour des conteneurs (4, 10) attendu au second poste d'approvisionnement (38),
- les temps de séjour saisis au poste de réception de conteneurs pleins (14) et au premier poste d'approvisionnement (28), et les temps de séjour attendus au second poste d'approvisionnement (38) et au poste d'amenée de conteneurs pleins (48), sont additionnés,
- si la somme des temps de séjour atteint le tems de séjour minimum donné, les conteneurs (4, 10) sont amenés directement au second poste d'approvisionnement (38), depuis le premier poste d'approvisionnement (28).

9. Procédé selon la revendication 8,
les conteneurs (4, 10) étant amenés du premier poste d'approvisionnement (28) au second poste d'approvisionnement (38) en passant par un second chemin de déviation, lorsque la somme des temps de séjour n'atteint pas le temps de séjour minimum donné.

10. Procédé selon l'une quelconque des revendications précédentes, présentant les étapes supplémentaires suivantes:
- on saisit les conteneurs (4, 10) au début des postes (14, 28, 38, 48), afin de saisir les temps de séjour respectifs desdits conteneurs (4, 10) auxdits postes (14, 28, 38, 48),
- un signal de marque horaire est attribué aux conteneurs (4, 10) saisis,
- ledit signal de marque horaire est consulté en fin de chacun des postes (14, 28, 38, 48).

11. Dispositif de transport de conteneurs pour le transport d'articles en forme de barres dans le domaine de l'industrie du tabac, présentant:
- un dispositif de remplissage de conteneurs (8) destiné à remplir les conteneurs (4, 10) avec lesdits articles,
- un dispositif de vidange (56) permettant de vider les conteneurs (4, 10),
- un poste de réception de conteneurs pleins (14) alloué au dispositif der remplissage (8),
- un poste d'amenée de conteneurs pleins (48) alloué au dispositif de vidange de conteneurs (56),
- un dispositif de transfert (80) permettant d'effectuer le transfert des conteneurs (4, 10, 58) respectivement entre les postes (14, 28, 38, 48), ledit dispositif étant lié auxdits postes (14, 28, 38, 48) de manière à agir sur ces derniers,
**caractérisé par**
un dispositif de saisie (20, 24, 34, 44, 54, 78) permettant de saisir le temps de séjour des conteneurs (4, 10, 58) au moins à l'un des postes de réception de conteneurs pleins (14), et de préférence à tous les postes (14, 28, 38, 48),
et par
un dispositif de commande à l'aide duquel le dispositif de transfert (80) peut être commandé comme suit en fonction du temps de séjour saisi:
lorsque le temps de séjour saisi reste en dessous d'un temps de séjour minimum, les conteneurs (4, 10) sont amenés au dispositif de vidange de conteneurs (56) en passant par un premier chemin de déviation, la longueur de ladite déviation étant réglée en fonction du temps de séjour saisi.

12. Dispositif de transport de conteneurs selon la revendication 11, le dispositif de commande présentant une mémoire permettant de mettre en mémoire un temps de séjour minimum donné, ainsi qu'un dispositif de comparaison permettant de comparer le temps de séjour saisi au temps de séjour minimum donné.

13. Dispositif de transport de conteneurs selon la revendication 12,
un premier poste d'approvisionnement (28) étant prévu, ledit poste étant également lié au poste de transfert (80 de manière à agir sur ce dernier.

14. Dispositif de transport de conteneurs selon la revendication 13,
un second poste d'approvisionnement (38) étant prévu, également lié au poste de transfert (80), de manière à agir sur ce dernier.

15. Dispositif de transport de conteneurs selon la revendication 14,
le premier poste d'approvisionnement (28) et le second poste d'approvisionnement (38) constituant une boucle d'attente pour les conteneurs (4, 10).

16. Dispositif de transport de conteneurs selon l'une quelconque des revendications 11 à 15,
le dispositif de saisie (20, 24, 34, 44, 54, 78) présentant des moyens pour saisir un code prévu sur les conteneurs (4, 10, 58), permettant de différencier lesdits conteneurs (4, 10, 58).

17. Dispositif de transport de conteneurs selon l'une quelconque des revendications 11 à 16,
le poste de réception de conteneurs pleins (14) et le poste d'amenée de conteneurs pleins (48) étant disposés l'un au dessus de l'autre.

18. Dispositif de transport de conteneurs selon l'une quelconque des revendications 11 à 17, présentant:
- un poste d'amenée de conteneurs vides (2) allouée au dispositif de remplissage de conteneurs (8) et permettant l'amenée de conteneurs vides (4),
- un poste de conteneurs vides (62) allouée au dispositif de vidange de conteneurs (56) et recevant des conteneurs vides (58),
- le poste de réception de conteneurs pleins (14) et le poste d'amenée de conteneurs pleins (48) présentant entre eux la même distance en hauteur que le poste d'amenée de conteneurs vides (2) et le poste de réception de conteneurs vides (62).

19. Dispositif de transport de conteneurs selon la revendication 18, le dispositif de transfert (80) étant configuré en tant que monte-charge et présentant deux dispositifs de réception (86, 88), lesdits dispositifs de réception (86, 88) étant disposés de manière à présenter entre eux une distance correspondant à la distance en hauteur.

20. Dispositif de transport de conteneurs selon l'une quelconque des revendications 13 à 19,
présentant un troisième poste d'approvisionnement (66) de conteneurs vides (4), également liés au dispositif de transfert (80) de manière à agir sur ce dernier,
le premier poste d'approvisionnement (28) et le troisième poste d'approvisionnement (66) présentant la même distance en hauteur entre eux que le poste de réception de conteneurs pleins (14) et le poste d'amenée de conteneurs pleins (48).
